# EUROPÄISCHE PATENTANMELDUNG

(11) **EP 1 391 163 A1**
(43) Veröffentlichungstag der Anmeldung: **25.02.2004**
(21) Anmeldenummer: 03017232.4
(22) Anmeldetag: 30.07.2003
(51) Int. Cl.: A45F 3/16, A47G 19/22

(54) **Trinkvorrichtung zur Aufnahme von Getränken während dem Laufen**

(30) Priorität: 22.08.2002 DE 10238545; 04.10.2002 DE 10246497
(71) Anmelder: Wipper, Andreas, Dipl.-Ing. (FH), D-76189 Karlsruhe (DE)
(72) Erfinder: Wipper, Andreas, Dipl.-Ing. (FH), D-76189 Karlsruhe (DE)

(57) **Zusammenfassung**

Vertikale und horizontale Arm- und Kopfbewegungen während dem Laufen lassen das Trinken aus einem Trinkbecher oder einer Trinkflasche, ohne zu verschütten, kaum oder gar nicht zu.
Die Erfindung löst das Problem, da die Trinkvorrichtung die bei der Läuferin / dem Läufer gegensätzlichen Bewegungen des in der Hand haltenden Getränkes und des Kopfes ausgleicht. Die Läuferin / der Läufer kann den Lauf während des Trinkvorganges fortsetzen, ohne den Laufrhythmus drastisch verändern zu müssen.

## Beschreibung

Die Erfindung betrifft eine Trinkvorrichtung zur Aufnahme von Getränken aller Art während dem Laufen.
Als Beispiel ist der Marathonlauf zu erwähnen, bei dem die Läuferin / der Läufer an den einzelnen Trinkstationen zwingend Flüssigkeit zu sich nehmen muss. Vertikale und horizontale Arm- und Kopfbewegungen lassen jedoch während dem Laufen das Trinken aus einem Trinkbecher oder einer Trinkflasche, ohne zu verschütten, kaum oder gar nicht zu. Die Folge ist, dass die Läuferin / der Läufer zwangsläufig das Tempo reduzieren muss und so aus dem Laufrhythmus kommt.

Aus den Druckschriften US 6 283 344 B1, US 5 421 496 A, EP 909 538 A2, US 5 901 889 A, DE 44 15 535 A1, DE 200 14 526 U1 und DE 201 07 623 U1 sind Trink- und Haltevorrichtungen bekannt. Diese Vorrichtungen berücksichtigen jedoch nicht die Problematik des Trinkens aus einem Trinkbecher oder einer Trinkflasche während dem Laufen und sind bezüglich ihrer Aufbauweise für diesen Zweck nicht verwendbar. Die Trinkbehälter werden stets am Körper mitgetragen.

Aufgabe der Erfindung ist es, zu ermöglichen, dass die Läuferin / der Läufer den Lauf während des Trinkvorganges fortsetzen kann, ohne den Laufrhythmus drastisch zu verändern. Dabei gilt es, bei der Läuferin / dem Läufer die gegensätzlichen Bewegungen des in der Hand haltenden Getränkes und des Kopfes auszugleichen. Aufgabe ist es, eine Art Brücke zwischen Mund und Trinkbehälter zu schaffen, ohne dass eine feste Verbindung zum Trinkbehälter besteht. Die Trinkvorrichtung soll durch ihr geringes Eigengewicht ausgezeichnet sein.

Die Lösung dieser Aufgabe ist dadurch gekennzeichnet, dass ein Trinkhalm (1) mit einem Verbindungsstück (2) an einer Schnur (3), oder einem Band (3), oder einem Reif (3), oder einer Kette (3) so angeordnet sind, dass die Läuferin / der Läufer die Trinkvorrichtung um den Hals tragen kann. Hierbei erfährt die Läuferin / der Läufer den Vorteil, dass sie/er den Trinkhalm (1) den ganzen Lauf hindurch nutzen und, ohne diesen zu verlieren, gut greifen kann.

Ausführungsbeispiele der Erfindung sind in den Zeichnungen dargestellt und werden im folgenden näher beschrieben. Es zeigt
Fig. 1 den Trinkhalm (1) mit dem Verbindungsstück (2) und Schnur (3) sowie ein Klebeband (4) als eine Einheit;
Fig. 2 den Trinkhalm (1) und das Verbindungsstück (2) als Klemmverbindung;
Fig. 3 die Funktionsweise der Trinkvorrichtung.

Fig. 1 zeigt den Trinkhalm (1) mit dem Verbindungsstück (2) und Schnur (3) als eine Einheit, wobei das Verbindungsstück (2) aus Klebeband besteht. Zusätzlich ist am Trinkhalm (1) ein Verbindungspunkt (4) zur Fixierung des Trinkhalms (1) an der Kleidung angebracht.
In Fig. 2 ist eine Klemmverbindung zwischen Trinkhalm (1) und Verbindungsstück (2) dargestellt. Hierbei bilden nur das Verbindungsstück (2) und Schnur (3) eine Einheit, wobei der Trinkhalm (1) austauschbar ist.
Fig. 3 zeigt die gegensätzlichen vertikalen Bewegungen (A, B) des in der Hand haltenden Getränkes und des Kopfes.

## Patentansprüche

1. Trinkvorrichtung zur Aufnahme von Getränken aller Art während dem Laufen,
**dadurch gekennzeichnet, dass**
die vorhandenen gegensätzlichen vertikalen und horizontalen Bewegungen des in der Hand haltenden Getränkes und des Kopfes durch die Verwendung der Trinkvorrichtung ausgeglichen werden.

2. Trinkvorrichtung nach Anspruch 1,
**dadurch gekennzeichnet, dass**
ein Trinkhalm (1) mit einem Verbindungsstück (2) an einer Schnur (3), oder einem Band (3), oder einem Reif (3), oder einer Kette (3) so angeordnet sind, dass die Läuferin / der Läufer die Trinkvorrichtung um den Hals tragen kann.

3. Trinkvorrichtung nach Anspruch 2,
**dadurch gekennzeichnet, dass**
der Trinkhalm (1) mit dem Verbindungsstück (2) und der Schnur (3), oder dem Band (3), oder dem Reif (3), oder der Kette (3) eine nicht lösbare Verbindung haben und somit eine Einheit bilden.

4. Trinkvorrichtung nach Anspruch 3,
**dadurch gekennzeichnet, dass**
das Verbindungsstück (2) als Klebverbindung ausgelegt ist.

5. Trinkvorrichtung nach Anspruch 2,
**dadurch gekennzeichnet, dass**
das Verbindungsstück (2) lösbar ist, sodass der Trinkhalm (1) ausgetauscht werden kann.

6. Trinkvorrichtung nach Anspruch 5,
**dadurch gekennzeichnet, dass**
das Verbindungsstück (2) als Klemmverbindung ausgelegt ist.

7. Trinkvorrichtung nach Anspruch 2,
**dadurch gekennzeichnet, dass**
der Trinkhalm (1) oder das Verbindungsstück (2) ein Verbindungspunkt (4) zur Fixierung des Trinkhalms (1) an der Kleidung aufweist.

8. Trinkvorrichtung nach Anspruch 7,
**dadurch gekennzeichnet, dass**
der Verbindungspunkt (4) eine Klebverbindung, oder eine Haftverbindung, oder eine Klemmverbindung zur Kleidung hin darstellt.

9. Trinkvorrichtung nach Anspruch 8,
**dadurch gekennzeichnet, dass**
der Verbindungspunkt (4) von der Kleidung lösbar ist.
